# EUROPÄISCHE PATENTSCHRIFT

(11) **EP 0 529 505 B1**
(45) Veröffentlichungstag und Bekanntmachung des Hinweises auf die Patenterteilung: **12.06.1996**
(21) Anmeldenummer: 92114171.9
(22) Anmeldetag: 20.08.1992
(51) Int. Cl.: H05G 1/20, H05G 1/32, H05G 1/46, H05G 1/60

(54) **Verfahren zur Erzeugung kontrastreicher diagnostischer Röntgenaufnahmen sowie Schaltungsanordnung dafür**
Method for producing high contrast diagnostic x-ray exposures and circuit arrangement therefor
Procédé de production de prises de vues radiographiques à haut contraste pour le diagnostic et arrangement de circuit à cette fin

(30) Priorität: 23.08.1991 DE 4127983
(43) Veröffentlichungstag der Anmeldung: 03.03.1993
(73) Patentinhaber: Bork, Klaus-Peter, D-33332 Gütersloh (DE)
(72) Erfinder: Bork, Klaus-Peter, D-33332 Gütersloh (DE)
(74) Vertreter: Strauss, Hans-Jochen, Dipl.-Phys., Dr.

(56) Entgegenhaltungen:
- EP-A- 0 096 843
- EP-A- 0 102 532
- DE-A- 2 224 366
- US-A- 3 904 874
- US-A- 4 763 343
- US-A- 4 851 983
- US-A- 5 007 073
- MEDICAL PHYSICS. Bd. 6, Nr. 2, 1. März 1979, NEW YORK US Seiten 134 - 136 M.G. ORT ET AL. 'RADIOGRAPHIC QUALITY, TUBE POTENTIAL, AND PATIENT DOSE'

## Beschreibung

Die Erfindung betrifft ein Verfahren zum Erhöhen des Kontrastes diagnostischer Röntgenaufnahmen mit einem an ein elektrisches Wechselspannungsnetz angeschlossenen Röntgengenerator mit einem Konverter mit einem Hochspannungsgleichrichter und einer Röntgenröhre, die an dem Hochspannungsausgang des Gleichrichters angeschlossen ist, sowie mit einer Steuereinheit, wobei der Konverter als Frequenzwandler die Frequenz des dem Gleichrichter zugeführten Wechselstromes auf Konverterfrequenz und als Spannungswandler die dem Gleichrichter zugeführte Spannung auf einen der gewünschten Hochspannung entsprechenden Wert erhöht, und wobei die Steuereinheit Röhrenstrom und Röhrenspannung sowie Belichtungsdauer steuert, bei dem während der Belichtungszeit die an der Röntgenröhre anliegende Spannung mindestens einmal von einem vorgebbaren, oberen Grenzwert auf einen ebenfalls vorgebbaren, unteren Grenzwert abgesenkt wird; sie betrifft ferner eine Schaltsungsanordnung dafür.

Röntgengeneratoren zu Diagnosezwecken werden in unterschiedlichen Spannungsbereichen und mit unterschiedlichen Stromstärken sowie mit unterschiedlichen Einschaltdauern betrieben, wobei die Höhe der an der Röntgenröhre anliegenden Spannung die spektrale Zusammensetzung der Röntgenstrahlung und Strahlungsausbeute, die Stromstärke die Strahlungsintensität und beide zusammen die Dosisleistung bestimmen, während durch die Einschaltdauer die Belichtungszeit und damit die Dosis gegeben ist. Alle drei Faktoren bestimmen die Belichtung des Röntgenfilmes und beeinflussen damit die Qualität der Röntgenbilder. Diese Beeinflussung findet einen wesentlichen Grund in der Veränderung der spektralen Zusammensetzung der Strahlung und damit in Verbindung mit den unterschiedlichen Absorptionsvermögen der im Strahlengang liegenden Gewebearten mit ihren unterschiedlichen, durch die Halbwerts-Schichtdicke charakterisierten Absorptionsverhalten. Diese unterschiedlichen Absorptionen liefern letztendlich die unterschiedlichen Schwärzungen des Röntgenbildes und sind somit Voraussetzung für die im Röntgenbild auftretenden Kontraste, die -wegen der Spektralabhängigkeit der Gewebe-Absorption- jedoch auch von der spektralen Verteilung des Röntgenlichtes und -wegen der von der auftreffenden Strahlungsdosis abhängigen Graduation des Röntgenfilmes (ggf. mit Verstärkerfolie)- von der auftreffenden Dosis abhängen. Die Variationen der spektralen Verteilung des Röntgenlichtes und die Variationen der Dosis führen daher zu unterschiedlichen Bildqualitäten, die für die unterschiedlichen Aufnahmegegebenheiten sinnvoll ausgenutzt werden können. So wird bei einer Thorax-Aufnahme z.B.die Rippenstruktur bei niedrigerer Röhrenspannung und die Weichteilstruktur bei höherer Röhrenspannung deutlicher hervortreten, letzteres, weil die Durchstrahlung der stark absorbierenden Rippen mit der härteren Strahlung den sonst wegen der Absorption vorhandenen Informationsverlust ausgleicht.

Dabei sind diese Faktoren nicht unabhängig voneinander, da eine bestimmte Schwärzungsdichte des Röntgenfilmes einer bestimmte Dosis der Strahlung zuzuordnen ist, hängen Röhrenspannung, Röhrenstrom und Einschaltdauer notwendigerweise zusammen, wobei -ausgehend von empirischen Werten- im für Diagnosezwecke wichtigen Spannungsbereich eine Abhängigkeit der Dosis-Ausbeute mit der 5'ten Potenz der Röhrenspannung angenommen werden kann. Es versteht sich von selbst, daß die Eigenschaften des Röntgenfilmes mit zu berücksichtigen sind. Bei diesen Überlegungen zur Sicherstellung des notwendigen Kontrastes darf jedoch auch nicht die Strahlenbelastung des Körpers, insbesondere seiner Hautoberfläche mit Röntgendosis übersehen werden.

Allgemein führt eine Erhöhung der Röhrenspannung also zu einer Verkürzung der Einschaltdauer und vermeidet somit bewegungsbedingte Unschärfen; sie erlaubt eine Verkleinerung des Brennflecks auf der Röhrenanode, mit dem Erfolg einer größeren Schärfe des Bildes durch verbesserte Strahlungsgeometrie; sie ermöglicht einen größerer Abstand zwischen Röntgenröhre und Patient, die mit einer geringeren Verzeichnung, einer verringerten geometrischen Unschärfe und weniger Sekundärstrahlung verbunden ist. Eine Senkung der Röhrenspannung bedeutet dagegen eine Zunahme der Einschaltdauer. Darüber hinaus bedeutet eine Senkung der Röhrenspannung aber auch eine Verschiebung der spektralen Energieverteilung zu einer weicheren Strahlung hin, die die Hautbelastung ansteigen läßt. Eine optimale Bildqualität wird also von einer Röhrenspannung auszugehen haben, die dem darzustellenden Organ und der zu durchstrahlenden Dicke des Patienten entspricht. Dieser Optimierung wird dabei zum einen durch die darzustellende Struktur und zum anderen durch die Belastbarkeit der Röntgenröhre mit Röhren-Grenzspannung und Röhren-Grenzstrom eine Grenze gesetzt. Zur Erzeugung der Röhrenspannung wird oft moderne Konvertertechnik eingesetzt, bei der zunächst eine der Netzspannung entsprechende Gleichspannung erzeugt wird, die eine der Art der Gleichrichtung entsprechende Welligkeit aufweist, wobei die im Bereich von etwa 25 kHz liegende Konverterfrequenz die Glättung bereits mit einem (relativ) kleinen Ladekondensator ermöglicht. Die am Ladekondensator anstehende Spannung wird nun über die Röntgenröhre geführt, die von dem Röhrenstrom entladen wird, die Nachladung erfolgt über das Einspeisen von gleichgerichtetem Konverterstrom, wobei der Speisewiderstand und die Auf- und der Innenwiderstand der Röntgenröhre die Entladung bestimmen. Im Gleichgewicht stellt sich so eine konstante Röhrenspannung ein, die lediglich in der Aufladephase mit einer geringen Welligkeit behaftet ist. Hierbei zeigt sich aber, daß eine Konverter-Hochspannung -besonders bei höheren Leistungen- in der Art der Hochspannung einer geglätteten Gleichspannung sehr nahe kommt. Das bedeutet, daß das Strahlungsverhalten der Röntgenröhre weitgehend als dieser Röhrenspannung zuzuordnenden Bremsstrahlung, die einen gewissen Anteil charakteristischer Strahlung der Anodenmetalls enthält, anzusehen ist, was zur Folge hat, daß das Kontrastverhalten deutlich zurückgeht. Ein solches reduziertes Kontrastverhalten ist jedoch lediglich bei Hartstrahlungs-Aufnahmen, z.B. der Thorax, gewollt und erwünscht.

Aus der US-A- 5 007 073 sind ein Verfahren und eine Vorrichtung zu dessen Durchführung bekannt, mit deren Hilfe ein anwählbarer Kontrast für Röntgenbilder erreicht werden soll. Das Verfahren umfaßt das Anlegen einer kontrollierten Hochspannung an die Röntgenröhre in Abhängigkeit von einer geregelten Inverter-Spannung; das Erzeugen einer geregelten Inverter-Spannung; das Betreiben des Inverters in Abhängigkeit von einem der Hochspannung entsprechenden Signal; das Vergleichen eines Hochspannungs-Rückführungssignals mit dem von der Hochspannung abhängigen Signal; und Auswahl eines aus einer Anzahl von veränderbaren Pegeln von Referenz-Signalen, wie dem von der Hochspannung abhängigen Signal. Die Vorrichtung umfaßt die für das Ausführen dieses Verfahrens notwendigen Mittel.

Für das von der Hochspannung abhängige Signal wird ein zum Ausgang des Hochspannungsgenerators parallel geschalteter, einstellbarer Spannungsteiler eingesetzt, dessen Mittelabgriff auf den einen Eingang eines Hochspannungs-Komparator geht, während dessen zweiten Eingang ein von einem Referenzspannungs-Generator erzeugtes, an einem Hochspannungswähler auf feste Werte oder kontinuierlich einstellbares Referenz-Signal zugeführt wird, wobei das Referenz-Signal so gewählt werden soll, daß ein optimaler Kontrast erreicht wird. Dabei kann der Wert des Referenz-Signals während der Belichtung auch variiert werden, wobei die Hochspannung an der Röhre dieser Veränderung folgt. Damit wird erreicht, daß die Durchdringung dichterer Teile angehoben wird, und damit deren Kontrast. Dieser Verlauf kann digitalisiert und für späteren Bedarf in einem Digitalspeicher abgelegt werden.

Dies führt zu der der Erfindung zugrunde liegenden technischen Problemstellung, nach der ein Verfahren angegeben werden soll, mit dem unter Verwendung der Konvertertechnik mit variabler RöntgenröhrenSpannung kontrastreiche Röntgenaufnahmen erhalten werden; darüber hinaus soll eine Schaltungsanordnung dafür angegeben werden.

Diese Aufgabe wird nach der Erfindung dadurch gelöst, daß zum quasi-periodischen Absenken und Wieder-Anheben der Röhrenspannung mit einer Unterbrechungsfrequenz kleiner als die Konverterfrequenz, der die Aufladung eines im Ausgang des Hochspannungsgleichrichters vorgesehenen Ladekondensators über den Hochspannungsgleichrichter bewirkende, diesem mit der Konverterfrequenz zugeführte, höherfrequente Wechselstrom quasi-periodisch unterbrochen wird, wenn der vorgegebene obere Grenzwert der Röhrenspannung erreicht ist und diese Unterbrechung dann aufgehoben wird, wenn der ebenfalls vorgegebene untere Grenzwert der Röhrenspannung erreicht ist.

Die spektrale Zusammensetzung der emittierten Röntgenstrahlung folgt dieser Spannungsänderung, so daß die für die Aufnahmesituation gewünschte, für einen maximalen Kontrast notwendige spektrale Zusammensetzung dadurch erreicht wird.

Die Absenkung erfolgt dabei mehrfach und quasi-periodisch, wobei nach den Absenkungen der Röhrenspannung diese jeweils auf den oberen Grenzwert angehoben wird. Vorteilhaft ist es, wenn die Unterbrechungen des während der Belichtungszeit dem Gleichrichter zugeführten höherfrequenten Wechsel stromes quasi-periodisch erfolgt, wobei die dieser quasiperiodischen Unterbrechung zuzuordnende Frequenz im Bereich von 1/100 bis 1/5 der Konverterfrequenz liegt. Bei üblichen Konverterfrequenzen von 20-40 kHz bedeutet dies eine Unterbrechung, der eine Frequenz von 0,2-8 kHz zugeordnet werden kann. Bei Aufnahmedauern im Millisekunden-Bereich ist damit sichergestellt, daß während der Belichtung die Röhrenspannung mindestens einmal das gesamte Spannungsintervall durchläuft, also zwischen dem vorgegeben Maximal- und dem ebenfalls vorgegeben Minimalwert pendelt. Damit durchläuft die Röhrenspannung in einem Belichtungsintervall alle Spannungswerte zwischen einem oberen Grenzwert und einem unteren Grenzwert, die spektrale Zusammensetzung der emitierten Röntgenstrahlung folgt dieser Spannungsänderung, so daß die für die Aufnahmesituation gewünschte, für einen maximalen Kontrast notwendige spektrale Zusammensetzung dadurch erreicht wird.

Vorteilhaft ist es, wenn die Zeitkonstanten von Absinken der Röhrenspannung und deren Anstieg gleich gewählt sind. Dabei bildet die mit dem Ladekondensator zusammenwirkende Induktivität, im allgemeinen die lastabhängige Streuinduktivität des Hochspannungs-Transformators, einen Schwingkreis, wobei die im Schwingkreis liegenen Schaltglieder auch ausgeführt steuerbar sind.

Zum Absenken und Wieder-Anheben der Röhrenspannung wird in einfacher Weise der die Aufladung des Ladekondensators bewirkenden, diesem mit Konverterfrequenz über den Hochspannungsgleichrichter zugeführte höherfrequente Wechselstrom quasi-periodisch unterbrochen und diese Unterbrechung aufgehoben, wenn der vorgegebene obere Grenzwert der Röhrenspannung erreicht ist, bzw. wenn der ebenfalls vorgegebene untere Grenzwert der Röhrenspannung erreicht ist. Dabei ist es vorteilhaft, wenn die Zeitkonstante von Absinken der Röhrenspannung und deren Anstieg gleich gewählt sind. Wird dabei die Ladespannung des Ladekondensators oder die Spannung an der Röntgenröhre gemessen, kann bei Erreichen des Maximalwerte der Anodenspannung der Röntgenröhre die Schwingung unterdrückt werden, so daß sich der Ladekondensator bis zum unteren Grenzwert entlädt und die Unterbrechung aufgehoben wird, wenn der ebenfalls vorgegebene untere Grenzwert der Röhrenspannung erreicht ist.

Der Ladekondensator ist so aufzuladen, daß der obere Grenzwert auch bei Last erreicht wird; die Variation der Spannung wird durch Abfluß der Ladung über die Röntgenröhre und Zufluß von Ladung von Hochspannungsgleichrichter bewirkt, wobei bei gegebener Kapazität des Ladekondensators die Zeitdauer eines Absenkungsintervalls zusammen mit der durch die Temperatur der Kathode der Röntgenröhre die Höhe der Absenkung bestimmt. Bei Erreichen des unteren Grenzwertes wird die Unterbrechung wieder aufgehoben, die Aufladung des Ladekondensators beginnt erneut.

Damit wird der gewünschte Welligkeitsgrad der Anodenspannung der Röntgenröhre erreicht: Die Röhrenspannung durchläuft ein Spannungsintervall, das die spektrale Zusammensetzungen der Röntgenstrahlung vorgibt. Während des Absenkens der Röhrenspannung wird die kurzwellige Grenzfrequenz des Strahlungsspektrums nach längeren Wellenlängen hin verschoben, die Strahlung wird weicher. Dabei kann auch bei Unterschreitung einer für die Anregung einer charakteristischen Strahlung notwendigen Spannung diese entfallen, was wegen der vorherrschenden Intensität der Bremsstrahlung jedoch von untergeordneter Bedeutung ist. Der Einfachheit halber soll dieses Wechselspiel von Absenken und Anheben hier als Welligkeit oder Modulation bezeichnet werden, wobei der Welligkeits-(bzw. Modulations-)grad als Verhältnis von Maximal spannung zu Minimalspannung angenommen wird. Vorteilhaft ist weiter, wenn Mittel vorgesehen sind, mit denen die Kurvenform von Absenkung und Wieder-Anhebung der Spannung beeinflußt werden können.

Bevorzugt ist vorgesehen, daß die Werte für die Absenkung und Wieder-Anhebung der Röhrenspannung, für deren quasi-periodische Frequenz und/oder für den "Modulations"-Grad der Röntgenröhrenspannung und damit für die erreichbaren Welligkeiten entsprechend der Art der gewünschten Röntgenaufnahme in einem Anwendungsspeicher gespeichert sind und aus dem Speicher abgerufen und zur Vorbereitung der Aufnahme vorzugsweise dem Prozessor zur Steuerung der Unterbrechung zugeführt werden. Damit wird eine Automatisierung erreicht, die in einfacher Weise Aufnahmen oder Durchleuchtungen auch bei besonderen Gegebenheiten ermöglicht, wobei auch aufgrund der gespeicherten Werte lediglich die Aufnahmesituation vorzugeben ist. Vorteilhaft wird dabei vorgesehen, daß der Anwendungsspeicher des Prozessors zusätzlich Korrekturwerte enthält, die im Zusammenhang mit einer gewünschten Röntgenaufnahme zusätzlich zu den Anwendungsdaten zu deren Überlagerung aufrufbar sind. Damit werden zum einen Überlastungen der Röntgenröhre ausgeschlossen, zum anderen können die Strahlenbelastungen der Patienten deutlich in Grenzen gehalten werden, zumal bei dem Vorgehen im allgemeinen auf Wiederholungsaufnahmen verzichtet werden kann. Darüber hinaus wird auch eine Überwachung der Röntgenanlage selbst ermöglicht, wenn die Meßwerte für Spannungsvariation und Welligkeitsgrad zur Steuereinheit zurückgeführt werden, zum Vergleich mit den voreingestellten Werten für den oberen und den unteren Grenzwert unter Beachtung der Maximalwerte der Röntgenröhrenspannung und -strom sowie der zulässigen Stromflußdauer und zu deren Korrektur.

Gemäß der Erfindung ist eine zum Durchführen des Verfahrens vorteilhafte Schaltungsanordnung mit einem an ein elektrisches Wechselspannungsnetz angeschlossenen Röntgengenerator mit einem Konverter mit einem Hochspannungsgleichrichter und einer Röntgenröhre, die an dem Hochspannungsausgang des Gleichrichters angeschlossen ist, sowie mit einer Steuereinheit, wobei der Konverter als Frequenzwandler die Frequenz des dem Gleichrichter zugeführten Wechsel stromes auf Konverterfrequenz und als Spannungswandler die dem Gleichrichter zugeführte Spannung auf einen einer gewünschten Hochspannung entsprechenden Wert erhöht und an den Hochspannungsausgang abgibt, und wobei die Steuereinheit Röhrenstrom und Röhrenspannung sowie Belichtungsdauer steuert, bei dem während der Belichtungszeit die an der Röntgenröhre anliegende Spannung mindestens einmal von einem vorgebbaren, oberen Grenzwert auf einen ebenfalls vorgebbaren, unteren Grenzwert abgesenkt wird, wobei dem Konverter mindestens ein Meßeingang mit Spannungsmeßsatz bzw. Spannungswertwandler für die Spannung an der Röntgenröhre sowie eine Modulationsstufe zugeordnet ist, die den Meßwert der Röhrenspannung als Steuersignal auf einen das Steuersignal zum Absenken und Wieder-Anheben der Röhrenspannung erzeugenden Modulator weiterleitet, der mit dem Steuerteil verbunden ist, dadurch gegeben, daß der Konverter Mittel aufweist, zur quasi-periodischen Unterbrechung des Ladestromes eines in den Hochspannungsausgang geschalteten, als Glättungskondensator wirkenden Ladekondensators, wobei in der den Ladetrom des Ladekondensators führenden Leitung eine Induktivität vorgesehen ist, zur Verformung der Kurvenform des vom Konverter abgegebenen Stromes, wobei die Induktivität und der Ladekondensator einen Schwingkreis bilden mit einer Resonanzfrequenz nahe der Unterbrechungsfrequenz.

Vorteilhafterweise ist als Mittel zur quasi-periodischen Unterbrechung des Ladestromes das Steuerteil des Konverters mit Thyristoren versehen, wobei die Steuersanschlüsse der Thyristoren des Konverters mit den Ausgängen einer Phasenanschnittsteuerung verbunden sind, deren die Thyristoren zündenden Stromimpulse gegenüber der Konverterschwingung entsprechend des gewünschten oberen Grenzwertes der Spannung zur Einstellung ihres oberen Grenzwertes einstellbar phasenverschoben sind, und wobei die Phasenanschnittsteuerung Mittel aufweist, die jeweils nach Erreichen dieses oberen Grenzwertes die Abgabe dieser Stromimpulse sperrt, bis der untere Grenzwert der Spannung erreicht ist, wozu der Phasenanschnittsteuerung zum einen eine Verbindung zur Übernahme der phasenrichtigen Konverterfrequenz und zum anderen eine Verbindung zur Übernahme der an der Anode der Röntgenröhre, an dem dem Hochspannungsgleichrichter nachgeschalteten Ladekondensator anliegenden Spannung direkt oder über einen Spannungswandler zugeführt wird. Eine derartige Schaltungsanordnung arbeitet unter den vorgegeben Bedingungen als Frequenzerzeuger und ist somit in der Lage, die Thyristoren des Konverters entsprechend zu steuern, wobei seine Frequenz von einem im Konverter enthaltenen Reihenschwingkreis vorgegebenen ist. Durch das quasi-periodische Auf- und Entladen des Ladekondensators entstehen Spannungsschwankungen, die sich von dem vorgegeben oberen Grenzwert bis zu dem ebenfalls vorgegebenen unteren Grenzwert erstrecken. Diese Spannungsschwankungen laufen mit eigenen, jeweils von den wirkenden äußeren und inneren Widerständen abhängigen Zeitkonstanten ab. Diese Art der Schaltung führt zu einer Art "Modulation" der Konverterfrequenz, da der die Aufladung der Ladekondensators über den Hochspannungsgleichrichter bewirkende Konverter-Wechselstrom höherer Frequenz nur quasi-periodisch ansteht. Es kann daher lediglich in der auf den unteren Grenzwert der Röhrenspannung folgenden Phasenlage (der Modulationsfrequenz der Röhrenspannung) ein Ladestrom für den Ladekondensator erzeugt werden, wodurch dessen Aufladung zeitlich begrenzt und so der obere Grenzwert vorgegeben ist, wobei allerdings die Ausgangsspannung der Aufladung den oberen Grenzwert beeinflußt. Der Bereich für den "offenen" Phasenwinkel (d.h. für den Phasenwinkelbereich, in dem ein Ladestrom erzeugt wird) ist daher unter Berücksichtigung des unteren Grenzwertes festzulegen.

Daher ist eine vorteilhafte Weiterbildung dadurch gegeben, daß der Konverter ein Zeitglied aufweist, zur Einstellung der Öffnungszeit und damit der Aufladezeit des Ladekondensators. Mit diesem Zeitglied wird die für die Aufladung des Ladekondensator wirkende Zeitkonstante veränderbar.

Um die Kurvenform einer Sinusschwingung noch weiter anzunähern, wird vorgeschlagen, daß in der den Ladestrom des Ladekondensators führenden Leitung eine Induktivität vorgesehen ist, zur Verformung der Kurvenform des vom Konverter abgegeben Stromes, wobei die Induktivität und der Kondensator einen Schwingkreis bilden mit einer Resonanzfrequenz nahe der Unterbrechungsfrequenz. Die Resonanzfrequenz dieses Schwingkreises bestimmt die Frequenz, mit der Auf- und Entladung des Ladekondensators ablaufen, und damit die Wiederholfrequenz für die "Welligkeit". Mit Hilfe des erfindungsgemäßen Vorgehens lassen sich so alle gewünschten Kurvenformen nachbilden.

In bevorzugter Weise ist dem Konverter bzw. der Modulationsstufe ein Microprozessor zugeordnet, zur Aussteuerung von Unterbrechungsfrequenz und damit des "Modulations"-Grades der Röntgenröhrenspannung. Weiter wird vorteilhaft vorgesehen, daß dem Microprozessor ein Arbeitsspeicher und ein weiterer Massespeicher zugeordnet ist, wobei der Massespeicher Dateien enthält, in denen Aufnahme- bzw. Durchleuchtungsparameter gespeichert sind, die für eine gewünschte Aufnahme in den Arbeitsspeicher zum Vergleich mit den eingestellten bzw. den gemessen Werten übertragbar sind. Damit wird die Vorrichtung soweit gebracht, daß sie mit einem Rechner zusammenwirken kann oder selbst einen Rechner integriert enthält. Die Verbindungen erfolgen dabei über Parallel-Bus-Strukturen, wobei serielle Verbindungen nicht ausgeschlossen sind. Mit Hilfe der gespeicherten Werte lassen sich die üblichen Aufnahmesituationen soweit vorgeben, daß diese abgerufen werden können und so verfügbar sind. Vorteilhaft erfolgt dies in Verbindung mit einem Rechner, beispielsweise einem Personal-Computer, dessen Tastatur das Eingeben der notwendigen Befehle und dessen Monitor das Überwachen des gesamten Aufnahme- oder Durchleuchtungsvorganges erlaubt. Es versteht sich von selbst, daß der Rechner auch intergriert sein kann, mit Tastatur und Monitor.

In einer vorteilhaften Weiterbildung ist der Prozessor über mindestens einen internen Anschluß-Bus mit einem internen, als Permanentspeicher ausgebildeten Massespeicher verbunden, dessen Ausgangssignale zusammen mit denen des Arbeitspeichers über einen internen Daten-Bus geführt sind, wobei diese mit den in den Eingängen sowie dem Ausgang vorgesehenen Digital/Analog- bzw. Digital/Analog-Wandler zusammenwirken. In dieser Ausbildung ist das unmittelbare Zusammenwirken der Steuervorrichtung mit der Röntgenanlage deutlich: Die Eingangwerte für Röhrenspannung, Röhrenstrom und Röhrenheizung werden so umgesetzt, daß die für die Aufnahmesituation notwendigen Variationen erzeugt werden. Dabei können die Speicher neue Aufnahmesituationen aufnehmen und speichern, sie sind lernfähig.

Das Wesen der Erfindung wird an Hand der in den Figuren 1 bis 7 dargestellten Schaltbilder sowie der Kurvenformen der Spannungsverläufe näher erläutert; dabei zeigen:
- Fig. 1:: Kurvenform des Verlaufs der Röntgenröhrenspannung bei einer 6-Puls-Gleichrichtung an einem Drehstromnetz;
- Fig. 2:: Kurvenform des Verlaufs der Röntgenröhrenspannung bei Konverterspeisung;
- Fig. 3a und 3b:: Kurvenformen des Verlaufs der Röntgenröhrenspannung bei Konverterspeisung mit quasi-periodischer Auf-und Entlung des Ladekondensators (Konverterfrequenz relativ niedrig gegenüber Unterbrechungsfrequenz)
Fig. 3a: Welligkeits-(oder Modulations)grad etwa 50%
Fig. 3b: Welligkeits-(oder Modulations)grad etwa 75%;
- Fig. 4:: Kurvenform entsprechend Fig. 3, jedoch höhere Unterbrechungsfrequenz;
- Fig. 5:: Prinzip-Schaltbild einer mit einem Konverter gesteuerten Röntgenröhre, Konverter gesteuert;
- Fig. 6:: Schaltbild eines gesteuerten Konverters mit Ansteuerung durch einen PC;
- Fig. 7a und 7b:: Prinzip-Schaltbild eines Röntgengenerators mit Microprozessor zur Steuerung der Aufladung des Ladekondensators,
Fig. 7a: Steuerteil, Fig. 7b: Ein- und Ausgänge.

Die Figuren 1 und 2 zeigen den typischen Verlauf der Hochspannung an der Röntgenröhre bei Verwendung einer konventionellen Gleichrichtung mit einem 3-Phasen-Doppelweg-Gleichrichter zum Erzeugen der an der Anode anliegenden Gleichspannung (Fig. 1) sowie bei Verwendung eines an sich bekannten Konverters (Fig. 2). Der wesentliche Unterschied liegt in der Welligkeit der Gleichspannung (auch "Brumm"), die bei der 6-Puls-Spannung aus dem 50 Hz-Drehstrom-Netz bei etwa 30% liegt, und die bei dem Konverter auf unter 10% absinkt. Dies liegt an der Verwendung einer (relativ) hohen Frequenz von um 20- 30 kHz, mit der hier die Hochspannung erzeugt wird. Die damit erreichten Vorteile liegen in der Einsparung an Eisen und Kupfer im Bereich des Transformators, der bei höheren Frequenzen für das Übertragen der gleichen Leistung bei gleichem Übersetzungsverhältnis zum einen mit einem kleineren Kern und zum anderen mit weniger Windungen auskommt. Darüber hinaus reicht bei den höheren Frequenzen ein kleiner Ladekondensator aus, um die Welligkeit zu reduzieren.

Die Figuren 3a, 3b und 4 zeigen die Kurvenformen von an Röntgenröhren anliegenden, mittels eines Konverters erzeugten Spannungen, die erfindungsgemäß mit einer Welligkeit versehen sind. Diese Kurven bestehen aus den aufsteigenden Ladeästen und den fallenden Entladeästen des Ladekondensators (jeweils auf die Spannung an der Röntgenröhrenanode bezogen). Der Übersichtlichkeit halber wurde die von der Konverterfrequenz herrührenden Welligkeit, die entsprechend der Darstellung der Figur 2 die Ladeäste überlagert, nicht mit eingezeichnet, wobei es sich von selbst versteht, daß die fallenden Äste keine derartige Welligkeit zeigen. Während die Figuren 3a und b einen Kurvenverlauf mit einem Welligkeits-(oder Modulations)grad von etwa 50 % (Fig.3a) bzw. etwa 75% (Fig.3b) bei einer Unterbrechungsfrequenz von etwa 1 kHz zeigt, liegt die Unterbrechungsfrequenz dem Spannungsverlauf nach Fig. 4 mit etwa 3 kHz deutlich höher, wobei der Welligkeits- (bzw. Modulations-)grad etwa dem der Figur 3a entspricht. Die Wahl von Unterbrechungsfrequenz und Welligkeitsgrad bestimmen äußere, von der Art der Aufnahmesituation sowie des Röntgengenerators abhängende Parameter, wobei die Maximalspannung an der Röntgenröhre auch über die von der höherfrequenten Wechselspannung herrührenden Ladepulse bestimmt werden kann, die bei Erreichen des Maximalwertes der Anodenspannung für einige Pulse aussetzen, bis die Anodenspannung geringfügig unter dem Wert dieses Maximalwertes abgesunken ist.

Die Figur 5 zeigt eine Prinzipschaltung für den Anschluß von Röntgenröhren, bei denen ein Konverter die Erzeugung der "modulierten" Anodenspannung übernimmt. In diesem Fall erfolgt Spannungsversorgung aus einem (nicht näher bezeichneten) Drehstromnetz über den Leistungsschalter 1, der auch mit gesteuerten Halbleiterschaltelementen ausgeführt sein kann. Die Spannung wird dem Konverter 2 zugeführt, in dem die im Schwingungserzeuger 2.1 auf Konverterfrequenz umgesetzte Spannung im Transformator- und Gleichrichterteil 2.3 in die Anodenspannung der Röntgenröhre 3 umgeformt wird. Bei der Ausführungsform mit gesteuerten Konverter wird die an dem dem Gleichrichter nachgeschalteten Ladekondensator anliegende Spannung von dem Spannungsmeßsatz 4 erfaßt und dem Modulator 5 gemeldet, der dann seinerseits die Modulationssteuerung 2.2 solange frei gibt, bis der maximale Spannungswert am Ladekondensator gemäß Vorgabe erreicht ist, danach die Konverterschwingung stoppt und diese erst wieder frei gibt, wenn die Spannung einen (ebenfalls vorgegebenen) unteren Spannungswert am Ladekondensator erreicht hat.

Die Figur 6 zeigt eine (schematische) Schaltung eines mit einem PC steuerbaren Konverters KOV, der aus dem Drehstromnetz über die Anschlüsse U, V, W versorgt wird. Der Mittelpunktleiter Mp stellt eine Verbindung zum Sternpunkt des Drehstromnetzes sicher und läßt darüber hinaus eine Abnahme einer entsprechenden Wechselspannung zu, zum Steuern des Hauptschaltrelais HR oder des Heizkreises HZK zum Heizen der Kathode der Röntgenröhre RR. Die gesamte Steuerung des Röntgengenerators wird mit Hilfe des einen Rechner, z.B. einen PC mit Eingabeterminal und Monitor als Ausgabeeinheit mit umfassenden Steuereinheit STP bewirkt. Nach Einschalten des (nicht näher dargestellten) Hauptschalters wird eine Spannung für den Heizkreis HZK bereitgestellt, und weiter die Spannung zum Durchschalten des Hauptschaltrelais HR zur Aktivierung der Röntgenröhre RR. Darüber hinaus wird am Steuerpult STP auch die für den vorliegenden Fall benötigte Röhrenspannung vorgewählt und der für den benötigten Röhrenstrom notwendige Heizstrom eingestellt, der -da die Kathode wegen ihrer Trägheit vorgeheizt sein muß- bereits vor Aufnahmebeginn fließt, da für den Anodenstrom der Röntgenröhre die Kathodentemperatur bestimmend ist. Diese Werte können ebenso wie die der Aufnahmesituation entsprechenden Vorwahlwerte auf dem Monitor zur Anzeige gebracht werden.

Bei Auslösen der Aufnahme wird dann mit dem Hauptschaltrelais HR die Netzspannung auf den Hochspannungserzeuger durchgeschaltet, die dann unmittelbar in den als 3-Phasen-Doppelweg-Gleichrichter ausgebildeten Netzgleichrichter NGL in eine Gleichspannung umgeformt und dem Stromwandlerteil zugeführt wird. Hier liegt die durch die gleichen Kondensatoren C1, C2 symmetrierte Spannung an den Thyristoren Th1 und Th2, zu denen die Dioden D1 und D2 antiparallel geschaltet sind, an, wobei der Stromkreis über einen aus dem Kondensator C3 und der (Streu-)Induktivität des Leistungstransformators TR gebildeten Reihenschwingkreis geschlossen ist. Bedingt durch den Reihenschwingkreis wird die Gleichspannung in eine höherfrequente Wechselspannung umgeformt, deren Frequenz von der Kondensator-Kapazität C3 und der Streu-Induktivität des Transformators TR bestimmt wird, die im Leerlauf groß ist und mit steigender Last absinkt, was einen Anstieg der Frequenz mit steigender Last und somit eine Verkleinerung der Welligkeit bedeutet. Die Wechselspannung wird in dem Leistungstransformator TR umgespannt auf die für den gewünschten Betrieb der Röntgenröhre RR notwendige Spannung, die dann in dem (lediglich als Diode angedeuteten) Hochspannungsgleichrichter HGL gleichgerichtet und mit dem Ladekondensator C4 geglättet wird. Die mit steigender Last ansteigende Frequenz zusammen mit dieser Glättung bedingt die (relativ) geringe Welligkeit der Kurvenform der von einer üblichen Konverter-schaltung erzeugten Gleichspannung (s. Fig. 2). Es versteht sich von selbst, daß die Konverter-Schaltung nicht auf die Anwendung eines Thyristor-Paares beschränkt ist, sondern in gleicher Weise z.B. auch mit einer Brückenschaltung realisierbar ist.

Da der Leistungstransformator ein festes Übersetzungsverhältnis aufweist, wird, um die benötigte Röhrenspannung und damit das Spektrum der Röntgenstrahlung in gewünschter Weise den Erfordernissen anzupassen, die Phase der die Thyristoren Th1 und Th2 ansteuernden Steuerstromimpulse mit Hilfe eines einer Phasenanschnittsteuerung entsprechenden Phasenschiebers PHS verschoben, so daß sich im Endergebnis eine der gewünschten Spannung entsprechende Ausgangsspannung am Ladekondensator C4 ergibt. Mit dieser festen und (nahezu) glatten Röhrenspannung ergibt sich nun ein Spektrum der Röntgenstrahlung, das zwar nicht für alle Aufnahmen und Durchleuchtungen geeignet ist, jedoch für die ausgewählte Aufnahmesituation das Optimum darstellt, wobei bei etwa patientenbedingten Abweichungen von der "idealen" Aufnahmesituation notwendige oder gewünschte Korrekturen über das Eingabe-Terminal eingegeben werden können, ggf. unter Verwendung von Auswahl-Tabellen oder im Rechner abgelegten Auswahl-Menues.

Wird nun mit Hilfe eines Intervallschalters IVS die Ansteuerung der Thyristoren Th1 und Th2 quasi-periodisch unterbrochen, sinkt nach jeder Unterbrechung die für die Röntgenröhre RR dem Ladekondensator C4 vom Hochspannungsgleichrichter HGL zur Verfügung gestellte Hochspannung ab, bis dieser erneut durch Öffnen der Thyristoren Th1 und Th2 aufgeladen wird. Auf diese Weise wird eine Wechselspannung mit einer vorwählbaren, der Aufnahme oder der Durchleuchtung angepaßten Welligkeit und so eine im gewünschten Sinne liegende Verschiebung des Schwerpunktes des Strahlungsspektrums erreicht. Dabei kann das Ausschaltintervall sowohl über die Abfallzeit der Spannung am Ladekondensator C4 (Zeitkonstante von Ladekondensator und innerem Widerstand der Röntgenröhre) als auch über die direkte Bestimmung des Wertes der abfallenden Spannung am Ladekondensator C4 erfolgen. Bei der Festlegung des Zeitintervalls ist die vorgewählte Heizung zu berücksichtigen, die über die Kathodentemperatur den Sättigungsstrom der Röntgenröhre bestimmt, die damit einen von dem Heizstrom abhängigen inneren Widerstand bekommt. Aus Sicherheitsgründen wird, um ein Überschreiten der für die Röntgenröhre zulässigen Maximal spannung zu vermeiden, der obere Spannungswert gemessen und überwacht; zum Erreichen der für eine kontrastreiche Aufnahme günstigen Welligkeit wird diese Überwachung auf den unteren Spannungswert ausgedehnt. Daher wird vorteilhaft das Öffnen der Thyristoren Th1 und Th2 an diese Spannungsmessung gekoppelt und so der Weg eröffnet, über die Steuereinheit STP die Ober- und die Untergrenze für die Spannung vorzugeben, so daß während des Aufnahme- oder des Durchleuchtungintervalls die Röhrenspannung mindestens einmal von der an der Steuereinheit STP vorgegebenen Oberspannung auf die ebenfalls vorgegebene Unterspannung abfällt.

Die Figuren 7a und 7b (wobei Fig. 7b gemäß der eingetragenen Schnittstellen die Fig. 7a fortsetzt) zeigen die rechnergestützte Steuerung des Konverters in einer schematischen Prinzip-Schaltung. Der Micro-controller U1 ist als CPU mit externer Spannungsversorgung (hier von einem Netzgleichrichter NGL mit Ausgängen für die Versorgungsspannung VCC und für eine Referenzspannung VRZ angedeutet) und externen Taktgeber (mit Quarz TG) das Herz der Steuerung; sie arbeitet entsprechend einem in einem ROM-Speicher U4 abgelegten Programm, das über einen externen I/0-Anschluß eingelesen wird, wobei dieser I/O-Anschluß mit einem Rechner, etwa einem PC, zumindest aber mit einem Massespeicher verbunden ist (wobei bei letzterem die CPU als Mikroprozessor auch diesen Massespeicher ansteuert). Bei einer Verbindung mit einem PC kann über dessen Eingabeeinheit (Tastatur oder Maus) und dessen Ausgabeeinheit (Monitor) unmittelbar eingegeben und abgelesen werden; es versteht sich von selbst, daß bei Verwendung der Steuerung ohne eigenen PC eine derartige Eingabe- und Ausgabemöglichkeit vorgesehen sein sollte, um eine effektive Bedienung der Steuerung zu ermöglichen. Dazu können zusätzliche externe Anschlüsse, über den I/O-Bus I/O oder den externen Steuerbus STB(ext) vorgesehen sein. Im Übrigen werden hier die elektronischen Bauteile in Art im Computerwesen üblicher Schalttechnik miteinander verbunden, wobei die Anschlüsse für die Versorgungsspannung VCC bzw. die Referenzspannung VRZ durch volle Kreise lediglich angedeutet ist.

Die extern eingehenden Befehle führen zur Aktivierung der CPU U1, die entsprechende Befehle über den Steuer-Bus-Ausgang "S" und den Bus-Ausgängen "C" und "B" abgibt. Die über den Adressbus ADB abgehenden Signale werden dem Latch U2 und dem ROM U4 zugeführt. Mit Hilfe der im ROM U4 abgelegten Versionen für Expositionsabläufe und Grenzbelastung der Röntgenröhre werden die entsprechenden Steuerbefehle über den Daten-Bus DDB ausgegeben, die zum einen der CPU U1 wieder zugehen, und die zum anderen den Ein- und Ausgängen zugeführt werden. Dabei werden die einem ersten, programmierbaren Logikgatter U3 zugehenden Signale in Steuersignale für den Festspeicher des ROM U4, den Arbeitsspeicher des RAM U5, die I/O-Einheit U6 sowie in ein allgemeines Read/Write Signal umgewandelt und über entsprechende Bus- oder Leitungsverbindungen ausgegeben: So erhält das ROM U4 das Steuersignal über die Steuerleitung ROSL, das RAM U5 über RASL und die I/O-Einheit U6 über IOSL. Die Ausgabe der Read/Write-Signale für alle erfolgt über die Steuerleitung RWSL. Ein zweites programmierbares Logik-Gatter als I/O-Einheit U6 erhält über den Datenbus DDB die entsprechende Signale für Meß- und Sollwerte sowie über das den Konverter ein- und ausschaltende Signal. Daraus leitet diese I/0-Einheit U6 sowohl das START-Signal, das über eine gesonderte START Leitung abgegeben wird, als auch das Eingabe/Ausgabe-Signal ab, das über den Eingabe-/Ausgabe-Bus EASL läuft und die Analog/Digital- und Digital/Analog-Wandler als Eingabe- und Ausgabeeinheiten U7, U9, U11 und U14 aktiviert.

Die Eingabeanschlüsse E1, E2 und E3 für die IST-Werte von Röhrenspannung U_{Röhre}, Röhrenstrom I_{Röhre} und Heizstrom I_{Heizung} (bzw. allgemein Heizleistung N_{Heizung})sind im wesentlichen gleichartig aufgebaut: Jeder weist einen an die Versorgungsspannung und an die Referenzspannung angeschlossenen Operationsverstärker U8, U10, U12 auf, dessen beide Eingänge mit einem Widerstands-Netzwerk versehen sind, zur Anpassung an den angeschalteten Kreis, wobei der Operationsverstärker den Signalpegel bei gewünschter Ausgangsimpedanz herstellt, der von den nachgeschalteten Analog/Digital-Wandlern U7, U9, U11 verarbeitet werden kann. Die so digitalisierten Eingangssignale von E1, E2 und E3 laufen über den Datenbus DDB zur CPU U1 und zum RAM U5, um dort als IST-Werte mit den gewünschten SOLL-Werten verglichen zu werden. Aus bei diesem Vergleich aufgedeckten Abweichung errechnet die CPU U1,wobei das RAM U5 die Rolle des für die Berechnung notwendigen Arbeitsspeichers übernimmt, die notwendigen Stellbefehle, die dem Digital/Analog-Wandler als Ausgabe-einheit U14 zugehen und über diesen, dem ein Prozessverstärker U13 als Anpassungsglied und Pegelwandler nachgeschaltet ist, über den Ausgang A1 an den Konverter abgegeben werden. Es versteht sich von selbst, daß die Zahl von Eingängen und Ausgängen nicht entsprechend dem gewählten Ausführungsbeispiel auf 3 bzw 1 beschränkt sein müssen. Dazu sind in Figur 8b die entsprechenden Weiterführungen der Steuerleitungen und des Daten-Busses gestrichelt angedeutet. Es versteht sich weiter von selbst, daß auch der Adress-Bus bei Verwendung weiterer RAM"s (gestrichelt angedeutet) weiter geführt sein kann.

Dabei gilt generell, daß der Betrieb des Microcontrollers U1 nach dem im ROM U4 abgelegten Betriebssystem in Verbindung mit dem in ihm abgelegten und aufgerufenen oder einen von einer externen Quelle in das RAM U5 eingelesenen Programm erfolgt, wobei in dem ROM U4 neben dem aktuellen Programm auch die für die angeschlossene Röntgenröhre geltenden Grenzwerte für Röhrenspannung, Röhrenstrom und Anodenverlustleistung so gespeichert sind, daß sie abgerufen werden können. Es versteht sich von selbst, daß Betriebswerte für ständig wiederkehrende Expositions-Situationen als solche vorteilhaft mit Kurzbefehl abrufbar gespeichert sind. Die Steuerung des Microcontrollers U1 erfolgt über einen (ggf. extern angeschlossenen) Steuer-Bus,
der den Microprozessor U1 mit den angeschlossenen elektronischen Bausteinen, dem (flankengetriggerten) Latch U2, dem ersten programmierbaren Logik-Gatter U3, dem ROM U4 für das Betriebssystem des Microprozessors U1, dem RAM U5 mit den von dem über den I/O-Anschluß von dem PC eingelesenen Programmteilen, dem zweiten programierbaren Logik-Gatter U6, sowie den Analog/Digital-Wandlern U7, U9, und U11 sowie dem Digital/Analog-Wandler U14 und deren im Ein- bzw. Ausgang zur Anpassung vorgesehenen OP-Verstärkern U8, U10, U12, U13 mit diesen und untereinander verbindet. Ein Eingangs-Bus (A-Bus des MC U1), der mit einem Eingabeterminal in Verbindung steht, erlaubt die Auswahl des für die nächste Exposition gewünschten Betriebszustandes der Röntgenröhre sowie die Eingabe von Vorgaben, die von den Standard-Werten abweichen. Der Datenaustausch zwischen der CPU U1, dem Festspeicher des ROM U4 und dem Arbeitsspeicher sowie den Eingangs-A/D-Wandlern U7, U9, U11 und dem Ausgangs-D/A-Wandler U14 erfolgt über einen diese Bausteine verbindenden, internen Daten-Bus DDB (B-Bus der CPU U1), wobei die zugehörigen Speicheradressen über einen internen Adress-Bus ADB (C-Bus der CPU U1) zumindest an das Latch U2, das aus den Dateninformationen eine Adressinformation erzeugt, die es erlaubt, den Festspeicher des ROM U4 und den Arbeitsspeicher des RAM U5 adressmäßig anzusprechen. Über den internen Daten-Bus DDB gelangen auch die über die Analog-Eingänge der Steuerung zugeführten Werte für die Röhrenspannung kV-IN (E1), den Röhrenstrom mA-IN (E2), den Heizstrom A_{H}-IN (E3) und für in den Arbeitsspeicher RAM U5 zum Vergleich mit den aus dem Festspeicher ROM U4 geholten bzw. über das Terminal eingegebenen Vorgaben, wobei diese die SOLL-Werte und jene die IST-Werte darstellen. Es versteht sich von selbst, daß weitere Eingänge E4 bis EN vorgesehen sein können, wobei deren Anzahl lediglich durch eine Adressenbegrenzung gegeben sein könnte.

Für Röntgengeneratoren, die mit einem Konvertergenerator versehen sind, und die bereits in Röntgenanlagen arbeiten und die durch Einbau einer Modulationsstufe umgerüstet werden sollen, muß die Steuerung variiert werden: Die sich mit höchster Ladefrequenz (ca. 25 kHz) aufbauende Maximal-Hochspannung wird über eine bestimmte Zeit von der Steuereinheit gemessen. Aus der Steilheit des Spannungsanstiegs der Spannung am Ladekondensator ergibt sich die Möglichkeit zum Errechnen der Unterbrechungs-Frequenz, mit der die Hochspannung moduliert (und so die Aufladung des Ladekondesators unterbrochen) werden kann. Die sich im Mittel am Ladekondensator einstellende Spannung entspricht dem Gleichgewicht zwischen Aufladung und Entladung, wobei die Welligkeit bzw. die Modulation von den einzelnen Zeitkonstanten vorgegeben werden.

Die Modulation erfolgt in der Weise, daß der Hochspannungs-IST-Wert bis zu seinem Maximum gemessen wird (über kV-IN E1). Bis zu diesem Zeitpunkt ist der Ausgabewert der Modulationsstufe gleich dem Eingangswert, es ist also kV-OUT = kV-IN. Bei Erreichen der Sollwertes der Hochspannung am Ladekondensator wird der an sich frei schwingende Konverter für eine Anzahl Nachladepulse gesperrt. Das Absinken der Spannung am Ladekondensator wird überwacht, so daß dies für den Konverter bedeutet, daß die Nachladung des Ladekondensators bis zu einem dem Minimalwert der Anodenspannung entsprechenden unteren Entladepunkt aussetzt (Fig. 3a, 3b). Hält nun die Modulationseinheit den Hochspannung-Wert kV-OUT für eine errechnete Zeit auf dem Höchstwert fest, täuscht sie dem Konverter vor, die Spannung sei oberhalb des Wertes, bei dem die Nachladung einsetzen muß; daher erfolgt solange keine Nachladung. Damit sinkt die tatsächliche Hochspannung adäquat zur abfließenden Röhrenleistung, die dem Ladekondensator entnommen wird, mehr oder weniger schnell auf einen von der Modulationseinheit -entsprechend der Vorgabe- festgelegten Punkt z.B. auf 30% des Hochspannung-Wertes kV-OUT. Da die Modulationseinheit den Verlauf der Hochspannung jedoch mißt, kann sie erkennen, wann dieser Punkt erreicht ist. Zu diesem Zeitpunkt wird der "echte" IST-Wert der Hochspannung kV-IST als kV-OUT-Wert ausgegeben, der die Nachladesteuerung des Konverters dahingehend beeinflußt, daß schnellstmöglich oder in Abhängigkeit von der vorgewählten Welligkeit die Hochspannung wieder auf ihren Höchstwert gebracht wird, wobei auch Wellenform und/oder Steilheit des Spannungsanstiegs wählbar sind.

Bei einem neu zu konstruierenden Konverter- oder Gleichspannungsgenerator kann selbstverständlich die Modulationseinheit in das Grundkonzept integriert werden. Die Expositionsdauer wird über ein (nicht näher dargestelltes) Zeitglied erhalten, wobei dieses auf einen die mittelfrequente Niederspannung erzeugenden Stromkreis ein- bzw. ausschaltendes Schaltorgan einwirkt. Es erscheint selbstverständlich, daß sowohl weitere Eingangs-A/D-Wandler für weitere Eingangsparameter und weitere Ausgangs-D/A-Wandler vorgesehen sein können, wenn dafür Bedarf besteht. Ein solcher Bedarf kann beispielsweise dadurch gegeben sein, daß das Einstellen der Expositionsdauer ebenfalls von der Konverter-Steuerung mit übernommen wird, wobei etwa die von einem Strahlungsindikator abgefühlte Dosis-Leistung zusätzlich als Eingangs-Parameter zur Begrenzung herangezogen wird. Das zweite Ausgangssignal würde beispielsweise in diesem Falle so auf den Konverter einwirken, daß die höherfrequente Niederspannung nur während der von diesem Ausgangssignal vorgegebenen "Offen"-Zeit erzeugt wird, oder daß die für die Umwandlung in die Hochspannung notwendigen Impulse außerhalb dieser "Offen"-Zeit unterdrückt werden.

Die Welligkeit der Flanken der "Modulationen" ist dabei von der Konverterfrequenz vorgegeben: Bei Aufladung des Ladekondensators liegt die Konverterspannung an diesem über einen Gleichrichter mit einer der Konverterfrequenz entsprechenden Welligkeit von wenigen Prozent (Brumm) an, bei der Entladung des Ladekondensators ist dagegen die Konverterfrequenz im allgemeinen unterdrückt, so daß die der Entladung entsprechenden Flanken in diesem Fall keine Welligkeit aufweisen.

## Patentansprüche

1. Verfahren zum Erhöhen des Kontrastes diagnostischer Röntgenaufnahmen mit einem an ein elektrisches Wechselsspannungsnetz angeschlossenen Röntgengenerator mit einem Konverter (2;KOV) mit einem Hochspannungsgleichrichter (HGL) und einer Röntgenröhre (RR), die an dem Hochspannungsausgang des Gleichrichters (HGL) angeschlossen ist, sowie mit einer Steuereinheit (STP), wobei der Konverter (2; KOV) als Frequenzwandler die Frequenz des dem Gleichrichter (HGL) zugeführten Wechselstromes auf Konverterfrequenz und als Spannungswandler die dem Gleichrichter (HGL) zugeführte Spannung auf einen einer gewünschten Hochspannung entsprechenden Wert erhöht, und wobei die Steuereinheit (STP) Röhrenstrom und Röhrenspannung sowie Belichtungsdauer steuert, bei dem während der Belichtungszeit die an der Röntgenröhre (RR) anliegende Spannung mindestens einmal von einem vorgebbaren, oberen Grenzwert auf einen ebenfalls vorgebbaren, unteren Grenzwert abgesenkt wird, **dadurch gekennzeichnet**, daß, mittels mit dem Konverter zusammenwirkenden Mittel (5; PHS, IVS), zum quasi-periodischen Absenken und Wieder-Anheben der Röhrenspannung mit einer Unterbrechungsfrequenz kleiner als die Konverterfrequenz, der die Aufladung eines im Ausgang des Hochspannungsgleichrichters vorgesehenen Ladekondensators (C4) über den Hochspannungsgleichrichter (HGL) bewirkende, diesem mit der Konverterfrequenz zugeführte, höherfrequente Wechselstrom quasi-periodisch unterbrochen wird, wenn der vorgegebene obere Grenzwert der Röhrenspannung erreicht ist und diese Unterbrechung dann aufgehoben wird, wenn der ebenfalls vorgegebene untere Grenzwert der Röhrenspannung erreicht ist.

2. Verfahren nach Anspruch 1, **dadurch gekennzeichnet**, daß die Unterbrechungsfrequenz höchstens 1/5'tel der Konverterfrequenz beträgt.

3. Verfahren nach Anspruch 1 oder 2, **dadurch gekennzeichnet**, daß die Werte für die Absenkung und Wieder-Anhebung der Röhrenspannung, für deren quasi-periodische Frequenz und/oder für den "Modulations"-Grad der Röntgenröhrenspannung und damit für die erreichbaren Welligkeiten entsprechend der Art der gewünschten Röntgenaufnahme in einem Anwendungsspeicher gespeichert sind und aus dem Anwendungsspeicher abgerufen und zur Vorbereitung der Aufnahme vorzugsweise einem Prozessor (U1) zur Steuerung der Unterbrechung zugeführt werden.

4. Verfahren nach Anspruch 3, **dadurch gekennzeichnet**, daß der Anwendungsspeicher des Prozessors zusätzlich Korrekturwerte enthält, die im Zusammenhang mit einer gewünschten Röntgenaufnahme zusätzlich zu den Anwendungsdaten zu deren Überlagerung aufrufbar sind.

5. Verfahren nach einem der Ansprüche 1 bis 4, **dadurch gekennzeichnet**, daß die Meßwerte für Unterbrechungsfrequenz und Welligkeitsgrad zur Steuereinheit (STP) zurückgeführt werden, zum Vergleich zumindest mit den voreingestellten Werten für den oberen und den unteren Grenzwert unter Beachtung der Maximalwerte der Röntgenröhrenspannung und -strom sowie der zulässigen Stromflußdauer und zu deren Korrektur.

6. Schaltungsanordnung zum Durchführen des Verfahrens nach einem der Ansprüche 1 bis 5 mit einem an ein elektrisches Wechselspannungsnetz angeschlossenen Röntgengenerator mit einem Konverter (2; KOV) mit einem Hochspannungsgleichrichter (2.3; HGL) und einer Röntgenröhre (3; RR), die an dem Hochspannungsausgang der Gleichrichters (2.3; HGL) angeschlossen ist, sowie mit einer Steuereinheit (STP), wobei der Konverter (2; KOV) als Frequenzwandler die Frequenz des dem Gleichrichter zugeführten Wechselstromes auf Konverterfrequenz und als Spannungswandler die dem Gleichrichter (HGL) zugeführte Spannung auf einen einer gewünschten Hochspannung entsprechenden Wert erhöht und an den Hochspannungsausgang abgibt, und wobei die Steuereinheit (STP) Röhrenstrom und Röhrenspannung sowie Belichtungsdauer steuert, bei dem während der Belichtungszeit die an der Röntgenröhre (3; RR) anliegende Spannung mindestens einmal von einem vorgebbaren, oberen Grenzwert auf einen ebenfalls vorgebbaren, unteren Grenzwert abgesenkt wird, wobei dem Konverter (2; KOV) mindestens ein Meßeingang (E1; E2; E3) mit Spannungsmeßsatz (4) bzw. Spannungswertwandler (U7; U9; U11) für die Spannung an der Röntgenröhre (3, RR) sowie eine Modulationsstufe (5) zugeordnet ist, die den Meßwert der Röhrenspannung als Steuersignal auf einen das Steuersignal zum Absenken und Wieder-Anheben der Röhrenspannung erzeugenden Modulator (4) weiterleitet, der mit dem Steuerteil (2.2) verbunden ist, **dadurch gekennzeichnet**, daß der Konverter Mittel (5; PMS, IVS) aufweist, zur quasi-periodischen Unterbrechung des Ladestromes eines in den Hochspannungsausgang geschalteten, als Glättungskondensator wirkenden Ladekondensators (C4), wobei in die den Ladestrom führenden Leitung eine Induktivität eingeschaltet ist, die zusammen mit dem Ladekondensator (C4) einen Schwingkreis bildet mit einer Resonanzfrequenz nahe der Unterbrechungsfrequenz, zur Verformung der Kurvenform des vom Konverter abgegebenen Stromes.

7. Schaltungsanordnung nach Anspruch 6, **dadurch gekennzeichnet**, daß als Mittel zur quasi-periodischen Unterbrechung des Ladestromes eine von einem Modulator (5) angesteuerte Modulationsstufe (2.2) vorgesehen ist, wobei die Modulationssteuerung (5) die Modulationsstufe (2.2) solange frei gibt, bis der von einem Spannungsmeßsatz (4) gemeldete, vorgegebene maximale Spannungswert am Ladekondensator (C4) erreicht ist, und danach die Konverterschwingung stoppt und erst wieder frei gibt, wenn die Spannung einen vorgegebenen unteren Spannungwert am Ladekondensator (C4) erreicht hat.

8. Schaltungsanordnung nach Anspruch 6, **dadurch gekennzeichnet**, daß als Mittel zur quasi-periodischen Unterbrechung des Ladestromes das Steuerteil des Konverters (KOV) mit Thyristoren versehen ist, deren Steueranschlüsse mit den Ausgängen einer Phasenanschnittsteuerung (PHS) verbunden sind, die mit den Thyristoren (Th1, Th2), diese zündend, zusammenwirkt, wobei die Stromimpulse der Phasenanschnittsteuerung (PHS) gegenüber der Konverterschwingung entsprechend des gewünschten oberen Grenzwertes der Spannung zur Einstellung ihres oberen Grenzwertes einstellbar phasenverschoben sind, und daß die Phasenanschnittsteuerung (PHS) Mittel aufweist, die jeweils nach Erreichen dieses oberen Grenzwertes die Abgabe dieser Stromimpulse sperrt, bis der untere Grenzwert der Spannung erreicht ist, wozu der Phasenanschnittsteuerung (PHS) zum einen eine Verbindung zur Übernahme der phasenrichtigen Konverterfrequenz und zum anderen eine Verbindung zur Übernahme der an dem dem Hochspannungsgleichrichter (HSG) nachgeschalteten Ladekondensator (C4), an der Anode der Röntgenröhre (3; RR) anliegenden Spannung direkt oder über einen Spannungswandler zugeführt wird.

9. Schaltungsanordnung nach Anspruch 6, 7 oder 8, **dadurch gekennzeichnet**, daß der Konverter (KOV) ein Zeitglied aufweist, zur Einstellung des Zeitintervalls für das Absenken und das Wieder-Anheben der Röhrenspannung.

10. Schaltungsanordnung nach einem der Ansprüche 6 bis 9, **dadurch gekennzeichnet**, daß dem Konverter bzw. der Modulationsstufe ein Prozessor (U1) zugeordnet ist, zur Aussteuerung von der Unterbrechungsfrequenz und damit des "Modulations"-Grades der Röntgenröhrenspannung.

11. Schaltungsanordnung nach Anspruch 10, **dadurch gekennzeichnet**, daß dem Prozessor (U1) ein Arbeitsspeicher (U5) und ein weiterer Massespeicher (U4) zugeordnet ist, wobei der Massespeicher Dateien enthält, in denen Aufnahme- bzw. Durchleuchtungsparameter gespeichert sind, die für eine gewünschte Aufnahme in den Arbeitsspeicher zum Vergleich mit den eingestellten bzw. den gemessenen Werten übertragbar sind.

12. Schaltungsanordnung nach Anspruch 11, **dadurch gekennzeichnet**, daß der Prozessor (U1) über einen externen Anschluß-Bus mit einem Rechner, z.B. einem PC, verbindbar ist, über dessen Tastatur die Eingaben erfolgen, und über dessen Monitor die Ausgabe sowohl der vorgegebenen Werte und Parameter als auch die Quittung für die Vorgaben ausgebbar sind, wobei der Rechner einen vorzugsweise als Fest-Platte oder als Disketten-Laufwerk ausgebildeten Massespeicher aufweist, über den die für die Aufnahme oder die Durchleuchtung relevanten Parameter eingebbar sind.

13. Schaltungsanordnung nach Anspruch 11 oder 12, **dadurch gekennzeichnet**, daß der Prozessor (U1) über mindestens einen internen Anschluß-Bus (ADB) mit einem internen, als Permanentspeicher ausgebildeten Massespeicher (U4) verbunden ist, dessen Ausgangssignale zusammen mit denen des Arbeitsspeicher (U5) über einen internen Daten-Bus (DDB) geführt sind, wobei diese mit den in den Eingängen (E1, E2, E3) sowie dem Ausgang (A1) vorgesehenen Analog/Digital- bzw. Digital/Analog-Wandler zusammenwirken.

## Claims

1. Process for increasing the contrast of diagnostic X-ray photographs having an X-ray generator, connected up to an electrical alternating voltage network, with a converter 2, (KOV), a high-voltage rectifier (HGL) and an X-ray tube (RR), which is connected to the high-voltage output of the rectifier (HGL) as well as with a control unit (STP), whereby the converter (2; KOV) as a frequency converter, increases the frequency of the alternating current fed to the rectifier (HGL) to the converter frequency and, as a voltage converter, increases the voltage fed to the rectifier (HGL) to a value corresponding to a desired high voltage, and whereby the control unit (STP) controls tube current and tube voltage as well as exposure time in which, during the exposure time, the voltage at the X-ray tube (RR) is lowered at least once by a pre-settable, upper limit value to an also pre-settable, lower limit value, characterized in that, through means (5; PHS, IVS) acting together with the converter, upon quasi-periodic lowering and re-raising of the tube voltage with an interruption frequency smaller than the converter frequency, the higher frequency alternating current producing charging of a charging capacitor (DC4) provided in the output of the high-voltage rectifier via the high-voltage rectifier (HGL) and fed to the latter at the converter frequency is interrupted quasi-periodically, when the preset upper limit value of the tube voltage is reached and this interruption is then cancelled when the lower limit value of the tube voltage also preset is reached.

2. Method according to Claim 1, characterized in that the interruption frequency is at most 1/5th of the converter frequency.

3. Method according to Claim 1 or 2, characterized in that the values for lowering and re-raising the tube voltage, for its quasi-periodic frequency and/or for the degree of "modulation" of the X-ray tube voltage and thus for the achievable ripples according to the type of desired X-ray photograph are stored in an application memory and called up from the application memory and conveyed, for preparation of the photograph, preferably to a processor (U1) for control of the interruption.

4. Method according to Claim 3, characterized in that the application memory of the processor additionally contains correction values which in connection with a desired X-ray photograph can be called up in addition to the application data for overlay of the latter.

5. Method according to one of Claims 1 to 4, characterized in that the measurement value for interruption frequency and percentage ripple are fed back to the control unit (STP) for comparison at least with the pre-set values for the upper and lower limit values taking into account the maximum values of the X-ray tube voltage and current as well as the permissible current flow period and for their correction.

6. Circuit arrangement for implementing the method according to one of the Claims 1 to 5 with an X-ray generator, connected to an electrical alternating voltage network, with a converter (2; KOV), with a high-voltage rectifier (2.3; HGL) and an X-ray tube (3; RR) which is connected to the high-voltage output of the rectifier (2.3; HGL) as well as to a control unit (STP), whereby the converter (2; KOV), as a frequency converter, increases the frequency of the alternating current fed to the rectifier (HGL) to the converter frequency and, as a voltage converter, increases the voltage fed to the rectifier (HGL) to a value corresponding to a desired high voltage, and emits this to the high-voltage output, and whereby the control unit (ASTP) controls tube current and tube voltage as well as exposure time in which, during the exposure time, the voltage at the X-ray tube (3; RR) is lowered at least once by a pre-settable, upper limit value to an also presettable, lower limit value, the converter (2; KOV) being allocated at least one measurement input (E1; E2; E3) with voltage measuring set (4) or voltage value converter (U7; U9; Ull) for the voltage at the X-ray tube (3, RR) as well as a modulation stage (5) which passes on the measurement value of the tube voltage as a control signal to a modulator (4) generating the control signal for lowering and re-raising the tube voltage, which is connected to the control section (2.2) characterized in that the converter exhibits means (5; PHS, IVS) for quasi-periodic interruption of the charging current of a charging capacitor (C4) connected to the high-voltage output and working as a smoothing capacitor, whereby an inductance is connected to the line carrying the charging current which, together with the loading capacitor (C4), forms an oscillating circuit with a resonant frequency close to the interruption frequency for deforming the shape of the curve of the current emitted by the converter.

7. Circuit arrangement according to Claim 6, characterized in that, as a means for quasi-periodic interruption of the charging current, a modulation stage (2.2) driven by a modulator (5) is provided, whereby the modulation control (5) release the modulation stage (2.2) until the preset maximum voltage value reported by a voltage measuring set (4) is reached at the charging capacitor (C4), and then stops the converter oscillation and does not release it again until the voltage has reached a preset lower voltage value at the charging capacitor (C4).

8. Circuit arrangement according to Claim 6, characterized in that as a means for quasi-periodic interruption of the charging current, the control section of the converter (KOV) is provided with thyristors, whose control connectors are connected to the outputs of a phase control (PHS), which acts together with the thyristors (Th1, Th2), firing the latter, the current pulses of the phase control (Th1, Th2) are adjustably phase-shifted with respect to the converter oscillation corresponding to the desired upper limit value of the voltage for setting of its upper limit value, and that the phase control (PHS) exhibits means which, after reaching this upper limit value in each case, blocks the emission of these current pulses until the lower limit of the voltage is reached for which purpose, on the one hand, a connection for accepting the phase-corrected converter frequency and, on the other hand, a connection for accepting the voltage present at the charging capacitor (C4) downline of the high-voltage rectifier (HSG) and present at the anode of the X-ray tube (3; RR) is fed directly or via a voltage converter to the phase control (PHS).

9. Circuit arrangement according to Claim 6, 7 or 8, characterized in that the converter (KOV) exhibits a timer for adjusting the time interval for the lowering and re-raising of the tube voltage.

10. Circuit arrangement according to one of Claims 6 to 9, characterized in that a processor (U1) is allocated to the converter or the modulation stage, for driving the interruption frequency and thus the degree of "modulation" of the X-ray voltage.

11. Circuit arrangement according to Claim 10, characterized in that a main memory (U5) and a further bulk storage (U4) are allocated to the processor (U1) whereby the bulk storage contains files in which photographic or fluoroscopic parameters are stored which for a desired photograph are transferable to the main memory for comparison with the set or measured values.

12. Circuit arrangement according to Claim 11, characterized in that the processor (U1) can be connected via an external connection bus to a computer, e.g. a PC, via the keyboard of which inputs are made and via whose monitor the output of both the preset values and parameters as well as the acknowledgement for the preset requirements can be produced, the computer exhibiting a bulk storage in the form of, preferably, a hard disk or a disk drive by which the parameters relevant for the photograph or the fluoroscopy are input.

13. Circuit arrangement according to Claim 11 or 12, characterized in that the processor (U1) is connected via at least one internal connection bus (ADB) to an internal bulk storage (U4) in the form of a non-erasable storage, whose output signals together with those of the main memory (U5) are directed via an internal data bus (DDB), whereby the latter work together with the analogue/digital or digital/analogue converters provided in the inputs (E1, E2, E3) as well as the output (A1).

## Revendications

1. Procédé pour augmenter le contraste de prise de vues radiographiques pour le diagnostic, comportant un générateur radiologique raccordé à un réseau électrique à tension alternative et comportant un convertisseur (2;KOV) équipé d'un redresseur à haute tension (HGL) et d'un tube à rayons X (RR), qui est raccordé à la sortie haute tension du redresseur (HGL), ainsi qu'une unité de commande (STP), et selon lequel le convertisseur (2;KOV) augmente, en tant que convertisseur de fréquence, la fréquence du courant alternatif envoyé au redresseur (HGL) pour l'amener à la fréquence du convertisseur et, augmente en tant que convertisseur de tension, la tension envoyée au redresseur (HGL) pour l'amener à une valeur correspondant à une haute tension désirée, et selon lequel l'unité de commande (STP) commande le courant et la tension du tube ainsi que la durée d'exposition, par le fait que pendant la durée d'exposition, la tension appliquée au tube à rayons X (RR) est réduite au moins une fois depuis une valeur limite supérieure pouvant être prédéterminée, à une valeur limite inférieure pouvant être également prédéterminée, caractérisé en ce que le courant alternatif à fréquence supérieure, qui provoque la charge d'un condensateur de charge (C4), qui est prévu sur la sortie du redresseur à haute tension (HGL), par l'intermédiaire de ce redresseur et est envoyé à ce dernier avec la fréquence du convertisseur, et est interrompu d'une manière quasiment périodique, à l'aide de moyens (5; PHS,IVS) qui coopèrent avec le convertisseur et qui servent à opérer une réduction et un nouvel accroissement, quasiment périodiques, de la tension du tube avec une fréquence d'interruption inférieure à la fréquence du convertisseur, lorsque la valeur limite supérieure prédéterminée de la tension du tube est atteinte, et que cette interruption est supprimée lorsque la valeur limite inférieure, également prédéterminée, de la tension du tube est atteinte.

2. Procédé selon la revendication 1, caractérisé en ce que la fréquence d'interruption est égale au maximum à 1/5-ème de la fréquence du convertisseur.

3. Procédé selon la revendication 1 ou 2, caractérisé en ce que les valeurs pour la réduction et l'augmentation ultérieure de la tension du tube, pour la fréquence quasiment périodique de cette tension et/ou pour le degré "de modulation" de la tension du tube à rayons X et par conséquent pour les ondulations pouvant être obtenues sont mémorisées en fonction du type de prise de vues radiographiques désirées, dans une mémoire d'utilisation et sont appelées dans cette mémoire d'utiiisation et, pour préparer la prise de vue, sont envoyées de préférence à un processeur (U1) servant à commander l'interruption.

4. Procédé selon la revendication 3, caractérisé en ce que la mémoire d'utilisation du processeur contient en outre des valeurs de correction, qui, en liaison avec une prise de vue radiographique désirée, peuvent être appelées en plus des données d'utilisation, pour leur superposition.

5. Procédé selon l'une des revendications 1 à 4, caractérisé en ce que les valeurs de mesure pour la fréquence d'interruption et le degré d'ondulation sont renvoyées à l'unité de commande (STP), pour être comparées au moins aux valeurs préréglées pour la valeur limite supérieure et la valeur limite inférieure en tenant compte des valeurs maximales de la tension et du courant du tube à rayons X ainsi que de la durée admissible du flux de courant, et pour leur correction.

6. Montage pour la mise en oeuvre du procédé selon l'une des revendications 1 à 5 comportant un générateur radiologique raccordé à un réseau électrique à tension alternative et comportant un convertisseur (2;KOV) équipé d'un redresseur à haute tension (2.3; HGL) et un tube à rayons X (3;RR), qui est raccordé à la sortie haute tension du redresseur (2.3;HGL), ainsi qu'une unité de commande (STP), et dans lequel le convertisseur (2;KOV) augmente, en tant que convertisseur de fréquence, la fréquence du courant alternatif envoyé au redresseur, pour l'amener à la fréquence du convertisseur et augmente, en tant que convertisseur de tension, la tension envoyée au redresseur (HGL) pour l'amener à une valeur correspondant à une haute tension désirée, et l'envoie à la sortie à haute tension, et dans lequel l'unité de commande (STP) commande le courant et la tension du tube ainsi que la durée d'exposition par le fait que pendant la durée d'exposition, la tension appliquée au tube à rayons X (3;RR) est réduite au moins une fois d'une valeur limite supérieure pouvant être prédéterminée à une valeur limite inférieure pouvant également être prédéterminée, et selon lequel au convertisseur (2;KOV) sont associées au moins une entrée de mesure (E1;E2;E3) équipée d'une unité de mesure de tension (4) ou d'un transducteur de valeurs de tension (U7;U9;U11) pour la tension appliquée au tube à rayons X (3,RR) ainsi qu'un étage de modulation (5), qui retransmet la mesure de mesure de la tension du tube en tant que signal de commande à un modulateur (4) qui produit le signal de commande pour réduire et augmenter à nouveau la tension du tube et qui est relié à la partie de commande (2.2), caractérisé en ce que le convertisseur comporte des moyens (5;PMS,IVS) servant à réaliser une interruption quasiment périodique du courant de charge d'un condensateur de charge (C4) connecté à la sortie haute tension et agissant en tant que condensateur de lissage, tandis que dans le conducteur véhiculant le courant de charge est branchée une inductance, qui forme, conjointement avec le condensateur de charge (C4), un circuit oscillant possédant une fréquence de résonance proche de la fréquence d'interruption, pour la mise en forme de la courbe du courant délivré par le convertisseur.

7. Montage selon la revendication 6, caractérisé en ce qu'un étage de modulation (2.2) commandé par un modulateur (5) est prévu en tant que moyens pour réaliser une interruption quasiment périodique du courant de charge, l'unité de commande de modulation (5) libérant l'étage de modulation (2.2) jusqu'à ce que la valeur maximale de tension prédéterminée, transmise par une unité de mesure de tension (4) soit atteinte aux bornes du condensateur de charge (C4), puis arrête l'oscillation du convertisseur et la libère à nouveau uniquement lorsque la tension a atteint une valeur de tension inférieure prédéterminée aux bornes du condensateur de charge (C4).

8. Montage selon la revendication 6, caractérisé en ce que, en tant que moyens pour réaliser une interruption quasiment périodique du courant de charge, la partie de commande du convertisseur (KOV) est équipée de thyristors, dont les bornes de commande sont reliées aux sorties d'une unité de commande à découpage de charge (PHS), qui coopère avec les thyristors (Th1, Th2) de manière à amorcer ces derniers, les impulsions de courant de l'unité de commande à découpage de phase (Th1,Th2) étant déphasées d'une manière réglable par rapport à l'oscillation du convertisseur, en fonction de la valeur limite supérieure désirée de la tension, pour le réglage de la valeur limite supérieure de cette tension, et que l'unité de commande à découpage de phase (PHS) comporte des moyens qui, respectivement une fois qu'est atteinte cette valeur limite supérieure, bloquent la délivrance de ces impulsions de courant jusqu'à ce que la valeur limite inférieure de la tension soit atteinte, ce pour quoi d'une part une liaison pour le transfert de la fréquence du convertisseur, correcte du point de vue de la phase, et d'autre part une liaison pour le transfert de la tension appliquée au condensateur de charge (C4), qui est branché en aval du redresseur à haute tension (HSG), et à l'anode du tube à rayons X (3;RR), sont établies directement ou par l'intermédiaire d'un transformateur de tension, avec l'unité de commande à découpage de phase (PHS).

9. Montage selon la revendication 6, 7 ou 8, caractérisé en ce que le convertisseur (KOV) comporte une minuterie servant à régler l'intervalle de temps pour la réduction et l'accroissement ultérieur de la tension du tube.

10. Montage selon l'une des revendications 6 à 9, caractérisé en ce qu'au convertisseur ou à l'étage de modulation est associé un processeur (U1) servant à commander la fréquence d'interruption et par conséquent le degré "de modulation" de la tension du tube à rayons X.

11. Montage selon la revendication 10, caractérisé en ce qu'au processeur (U1) sont associées une mémoire de travail (U5) et une autre mémoire de masse (U4), la mémoire de données contenant des fichiers, dans lesquels sont mémorisés des paramètres de prise de vues ou de radioscopie, qui peuvent être transmis, pour une prise de vue désirée, dans la mémoire de travail afin d'être comparés aux valeurs réglées ou mesurées.

12. Montage suivant la revendication 11, caractérisé en ce que le processeur (U1) peut être relié par l'intermédiaire d'un bus extérieur de raccordement à un ordinateur, par exemple un PC, à l'aide du clavier duquel les entrées sont effectuées et à l'aide du moniteur duquel aussi bien les paramètres prédéterminés que l'accusé de réception pour les prescriptions peuvent être délivrés, l'ordinateur comportant une mémoire de masse agencée de préférence sous la forme d'un disque dur ou d'une unité à disquettes et au moyen de laquelle les paramètres importants pour la prise de vues ou la radioscopie peuvent être introduits.

13. Montage selon la revendication 11 ou 12, caractérisé en ce que le processeur (U1) est relié par l'intermédiaire d'au moins un bus intérieur de raccordement (ADB) à une mémoire interne de masse (U4) réalisée sous la forme d'une mémoire rémanente et dont les signaux de sortie sont transmis, conjointement avec ceux de la mémoire de travail (U5), par l'intermédiaire d'un bus interne de transmis sion de données (DDB), ces bus coopérant avec le convertisseur analogique/numérique ou numérique/analogique prévu au niveau des entrées (E1,E2,E3) ainsi qu'au niveau de la sortie (A1).
